# EUROPÄISCHE PATENTSCHRIFT

(11) **EP 0 562 446 B1**
(45) Veröffentlichungstag und Bekanntmachung des Hinweises auf die Patenterteilung: **06.11.1996**
(21) Anmeldenummer: 93104408.5
(22) Anmeldetag: 18.03.1993
(51) Int. Cl.: B65B 5/06, B65B 5/10

(54) **Einrichtung zum Einführen von (Klein-)Packungen, insbesondere Zigaretten-Packungen, in einen Karton**
Apparatus for introducing packages, in particular cigarette packages, into a carton
Installation pour introduire des paquets, en particulier des paquets de cigarettes, dans un carton

(30) Priorität: 21.03.1992 DE 4209246
(43) Veröffentlichungstag der Anmeldung: 29.09.1993
(73) Patentinhaber: Focke & Co. (GmbH & Co.), D-27283 Verden (DE)
(72) Erfinder: Focke, Heinz, W-2810 Verden (DE); Häfker, Thomas, W-2815 Etelsen (DE)
(74) Vertreter: Bolte, Erich, Dipl.-Ing.

(56) Entgegenhaltungen:
- EP-A- 0 036 398
- DE-A- 2 519 776
- FR-A- 1 475 781
- GB-A- 2 096 092
- US-A- 2 681 171
- US-A- 3 022 615
- US-A- 3 566 574

## Beschreibung

Die Erfindung betrifft eine Einrichtung zum Einführen von Klein-Packungen, insbesondere Zigaretten-Packungen, in einen Großbehälter, insbesondere einen Karton, wobei die Packungen innerhalb des Großbehälters in Reihen bzw. Lagen ausgerichtet sind, mit folgenden Merkmalen:
a) die Einrichtung weist einen Zwischenbehälter auf, in den die Packungen einförderbar und aus welchem sie in den Großbehälter überführbar sind,
b) der Zwischenbehälter weist mehrere Kammern auf, die durch übereinanderliegende Horizontalwände begrenzt sind und die zur Aufnahme je einer aus mehreren Packungen bestehenden Packungs-Gruppe vorgesehen sind,
c) die Kammern sind zum Ausschub von zu Gruppen zusammengefaßten, dem Inhalt eines Großbehälters entsprechenden Packungen und zum Einschub derselben in den Großbehälter an einander gegenüberliegenden Enden offen,
d) zum Ausschub aus dem Zwischenbehälter und zum Einschub in den mit einer offenen Seite dem Zwischenbehälter zugekehrten Großbehälter ist ein Ausschuborgan vorgesehen, dessen Stößel an einer dem Großbehälter gegenüberliegenden offenen Seite des Zwischenbehälters in letzteren eintreten.

Die Zigaretten-Packungen werden vielfach als Gebinde - sogenannte Zigaretten-Stangen - angeboten. Üblicherweise bilden zehn Zigaretten-Packungen aus zwei übereinanderliegenden Packungsreihen ein derartiges Gebinde mit einer Außenumhüllung aus Papier oder Karton.

Für bestimmte Vertriebswege sind solche Gebinde unerwünscht. Vielmehr ist es erforderlich, eine verhältnismäßig große Anzahl von Zigaretten-Packungen unmittelbar in einen großvolumigen Behälter, insbesondere einen Verpackungs- bzw. Transport-Karton zu füllen.

Aus der US-3,566,574 ist es bekannt, Artikel vor Einschub in einen Karton in Reihen übereinander auf Führungsschienen zu sammeln. Ein engerer Zusammenhalt der Artikel als Vorbereitung auf den Einschub wird hierdurch nicht erzielt.

Es ist Aufgabe der Erfindung, eine Einrichtung zum mechanischen Einhüllen von Zigaretten- oder anderen Packungen in einen Großbehälter vorzuschlagen, wobei die Packungen innerhalb des Großbehälters nach Reihen bzw. Lagen geordnet und ausgerichtet sein sollen. Zur Lösung dieser Aufgabe ist die erfindugnsgemäße Einrichtung durch folgende Merkmale gekennzeichnet:
e) der Zwischenbehälter weist zur Begrenzung der Kammern auch Vertikalwände auf, derart, daß die Kammern nach Maßgabe der Formation der Packungen innerhalb des Großbehälters in Reihen übereinander und auch nebeneinander angeordnet sind,
f) zum Ausschieben der Packungen treten die Stößel in Axialrichtung der Kammern durch diese hindurch.

Der Zwischenbehälter ist vorzugweise so ausgebildet, daß der gesamte Inhalt des Kartons aufgenommen werden kann, und zwar in einer Relativanordnung der Packungen, die derjenigen innerhalb des Kartons entspricht. Der Gesamtinhalt des Zwischenbehälters wird in einem Arbeitstakt entleert, wobei die aus den offenen Kammern ausgeschobenen Packungen unmittelbar nach dem Austritt aus dem Zwischenbehälter ohne nennenswerte Veränderung der Relativstellung in den Karton gelangen und diesen füllen.

Der Zwischenbehälter kann aber auch so bemessen sein, daß jeweils nur ein Teilbereich desselben in einem - entsprechend kleineren - Karton Aufnahme findet. In diesem Falle können zwei oder mehrere Kartons jeweils mit einem Teilinhalt des Zwischenbehälters gefüllt werden.

Ein weiteres Thema der Erfindung ist die Zuführung der üblicherweise von einer Verpackungsmaschine kommenden Zigaretten-Packungen zum Zwischenbehälter. Hierfür ist erfindungsgemäß ein Zuförderer vorgesehen, der die Zigaretten-Packungen einzeln nacheinander als Packungsstrang fördert, gegebenenfalls auch mit jeweils mehreren übereinanderliegenden Zigaretten-Packungen. Diese werden durch den Zuförderer unmittelbar über eine offene Seite in die Kammern des Zwischenbehälters eingeführt. Der Zuförderer ist erfindungsgemäß beweglich, insbesondere schwenkbar, so daß das Abgabeende nacheinander vor die Kammern des Zwischenbehälters fahren kann. Alternativ kann auch der Zuförderer in fester Relativstellung angeordnet sein, während die Zwischenbehälter relativ zu diesem Zuförderer bzw. dem Ende desselben in horizontaler und vertikaler Richtung bewegbar sind, so daß die offenen Kammern nacheinander durch den Zuförderer gefüllt werden.

Der Zwischenbehälter ist vorzugsweise so bemessen, daß in einer Kammer der Inhalt eines üblichen Gebindes für Zigaretten-Packungen Aufnahme findet, also insgesamt zehn Zigaretten-Packungen in einer Doppelreihe. Die Kammern sind an beiden Seiten offen, so daß die Packungs-Gruppe durch die Kammern in Längsrichtung hindurchförderbar sind.

Weitere Merkmale der Erfindung betreffen die Ausbildung einer Füllstation für den Zwischenbehälter sowie Einzelheiten einer Übergabestation zur Übergabe der Packungen an den Behälter bzw. Karton.

Ein Ausführungsbeispiel der Erfindung wird nachfolgend anhand der Zeichnungen näher erläutert. Es zeigt:
- Fig. 1: eine Einrichtung zum Füllen von (Groß-)Behältern, nämlich Kartons, in schematischem Grundriß,
- Fig. 2: eine Seitenansicht eines Teils der Einrichtung gemäß Fig. 1 in vergrößertem Maßstab,
- Fig. 3: eine weitere Einzelheit der Einrichtung gemäß Fig. 1, nämlich eine Übergabestation, im Grundriß,
- Fig. 4: eine Einzelheit eines Zwischenbehälters in Ansicht in stark vergrößertem Maßstab.

Das in den Zeichnungen dargestellte Ausführungsbeispiel bezieht sich auf die Handhabung von quaderförmigen (Klein-) Packungen, nämlich Zigaretten-Packungen 10. Diese werden von einer Verpackungsmaschine 11 geliefert. In der Praxis handelt es sich dabei um eine Verpackungsmaschine 11 für eine Außenumhüllung der Zigaretten-Packungen 10, nämlich eine Zellglas- oder Folienumhüllung.

Die Verpackungsmaschine 11 ist hier so ausgebildet, daß Zigaretten-Packungen 10 in zwei Bahnen 12, 13 gefertigt werden. Im Bereich eines Abgabeendes der Bahnen 12, 13 befindet sich eine Sammelstation 14. Hier werden die Zigaretten-Packungen 10 der beiden Bahnen 12, 13 in der Mitte zwischen den beiden Bahnen 12, 13 zu einer gemeinsamen Bahn zusammengeführt. Jede Bahn 12, 13 liefert Packungsstränge aus je zwei übereinander angeordneten Zigaretten-Packungen 10.

Im Bereich der Sammelstation 14 wird ein fortlaufender Packungsstrang 15 gebildet, der hier ebenfalls aus zwei übereinander angeordneten Zigaretten-Packungen 10 besteht.

Die Zigaretten-Packungen 10 sollen ohne weitere zusammenfassende Umhüllung (Gebinde) in einen größeren Behälter eingefüllt werden, und zwar in einen Karton 16. Dieser ist in üblicher Weise ausgebildet und besteht aus Wellkarton.

Innerhalb des Kartons 16 sollen die Zigaretten-Packungen 10 in Lagen übereinander formiert sein, wobei jede Lage aus mehreren nebeneinander angeordneten und zueinander ausgerichteten Packungs-Reihen 17 besteht.

Zum Einfüllen der Zigaretten-Packungen 10 in einen mindestens einseitig offenen Karton 16 dient ein Zwischenbehälter 18 als Hilfsmittel. Dieser dient zur zeitweiligen Aufnahme des Inhalts eines Kartons 16 in geordneter Formation und zum erleichterten Einführen der entsprechenden Anzahl der Zigaretten-Packungen 10 in den Karton 16.

Der Zwischenbehälter 18 besteht aus langgestreckten Kammern 19. Diese sind an beiden Enden offen. Die im Querschnitt rechteckigen Kammern 19 sind so bemessen, daß eine Packungs-Gruppe 20 aus Zigaretten-Packungen 10 passend in einer Kammer 19 Aufnahme findet. Bei dem vorliegenden Beispiel besteht eine derartige Packungs-Gruppe 20 aus insgesamt zehn Zigaretten-Packungen 10, die in zwei Packungs-Reihen 17 übereinander angeordnet sind. Die Zigaretten-Packungen 10 liegen dabei mit den großflächigen Packungsseiten (Vorderseite 21, Rückseite 22) aneinander. Kleine Stirnflächen 23 und gegenüberliegende Bodenflächen 24 erstrecken sich in Längsrichtung der Packungs-Gruppe 20. Insgesamt sind demnach die Zigaretten-Packungen 10 mit ihrer Längserstreckung quer zur Förderrichtung bzw. quer zum Packungsstrang 15 und damit zur Packungs-Gruppe 20 gerichtet.

Die Kammern 19 des Zwischenbehälters 18 sind durch Vertikalwände 25 und durch Horizontalwände 26 begrenzt. Der freie Innenquerschnitt einer Kammer 19 entspricht dem Querschnitt einer Packungs-Gruppe 20. Auch in Längsrichtung (Axialrichtung) ist die Kammer 19 an die Abmessung einer Packungs-Gruppe 20 angepaßt. Entsprechend der Formation der Zigaretten-Packungen 10 im Karton 16 sind die Kammern 19 in (horizontalen) Lagen und reihenweise ausgerichtet.

Das Gesamtvolumen eines Zwischenbehälters 18 entspricht bei dem gezeigten Ausführungsbeispiel dem Inhalt eines Kartons 16. Es ist aber auch denkbar, daß für die Beschickung von kleineren Behältern bzw. Kartons nur eine Gruppe von Kammern 19 den Inhalt eines Kartons aufnimmt. So kann beispielsweise ein doppelt großer Zwischenbehälter 18 für die (gleichzeitige) Füllung von zwei entsprechend kleineren Kartons dienen.

Die Zwischenbehälter 18 werden im Bereich einer Füllstation 27 mit Zigaretten-Packungen 10 gefüllt. Bei dem gezeigten Ausführungsbeispiel wird der aus je zwei übereinanderliegenden Zigaretten-Packungen 10 bestehende Packungsstrang 15 jeweils bis zur Füllung einer Kammer 19 in diese gefördert. Zu diesem Zweck ist ein Zuförderer 28 als Förderverbindung zwischen der Verpackungsmaschine 11 und der Füllstation 27 bzw. dem Zwischenbehälter 18 vorgesehen. Der Zuförderer 28 besteht hier aus zwei seitlichen Förderbändern 29, 30 und einem in Längsrichtung verlaufenden Tragsteg 31. Auf diesem liegt der Packungsstrang 15 während des vorzugsweise kontinuierlichen Transports auf. Der Zuförderer 28 erstreckt sich bis unmittelbar zur Eintrittsseite der Kammern 19 eines Zwischenbehälters 18. Durch den Transport des Packungsstrangs 15 wird dieser in die jeweils beschickte Kammern 19 eingefördert. Der Zuförderer 28 wird im Bereich der Sammelstation 14 fortlaufend mit Zigaretten-Packungen 10 versorgt.

Bei dem vorliegenden Ausführungsbeispiel ist der Zuförderer 28 bewegbar angeordnet, nämlich in einer Horizontalebene schwenkbar. Ein (gedachter) Drehpunkt liegt im Bereich der Sammelstation 14. Das freie Ende des Zuförderers 28 ist entlang einem Kreisbogen 32 bewegbar.

Durch diese Bewegung können bei ruhendem Zwischenbehälter 18 nacheinander die sich in einer Ebene bzw. Lage befindenden Kammern 19 nacheinander beschickt werden. Zum vollständigen Füllen eines Zwischenbehälters 18 wird dieser lagenweise aufwärts bewegt, so daß der Zuförderer 28 nacheinander alle Kammern 19 füllen kann.

Der gefüllte Zwischenbehälter 18 wird durch einen Schieber 33 in Querrichtung aus der Füllstation 27 abtransportiert und auf einen Förderer, im vorliegenden Fall einen Bandförderer 34, aufgeschoben. Dieser transportiert den Zwischenbehälter 18 in eine Übergabestation 35. In dieser wird der gefüllte Zwischenbehälter 18 so positioniert, daß die Kammern 19 mit ihrer offenen Rückseite auf einen offenen Karton 16 ausgerichtet sind. In einem einzigen Arbeitstakt wird nun der Gesamtinhalt des Zwischenbehälters 18 aus diesem heraus- und in den Karton 16 eingefördert.

Der Karton 16 ist bei dem vorliegenden Ausführungsbeispiel als an zwei Seiten offene Hülse positioniert. Faltlappen 36 zur Bildung von Bodenwand und Oberwand des Kartons 16 erstrecken sich in Fortsetzung von Seitenwänden 37 des Kartons 16. Zur erleichterten Einführung der Zigaretten-Packungen 10 ist die offene Seite des Kartons 16 einem Füllmundstück 38 zugekehrt. Dieses besteht aus mehreren, seitlich und im Bereich von Kartonkanten angeordneten Führungsstücken 39. Diese sind im Querschnitt des Füllmundstücks 38 trichterförmig divergierend zum Zwischenbehälter 18 angeordnet, so daß der Einschub der im wesentlichen den Querschnitt des Kartons 37 ausfüllenden Packungs-Gruppen 20 erleichtert ist. Bei dem vorliegenden Ausführungsbeispiel ist zwischen dem Füllmundstück 38 und dem Zwischenbehälter 18 ein weiteres Führungsorgan 40 aus ebenfalls leicht trichterförmig angeordneten seitlichen sowie oberen und unteren Führungsblechen 41 angeordnet.

Der Inhalt des Zwischenbehälters 18 wird durch ein Ausschuborgan 42 aus den Kammern 19 ausgeschoben und bis in die verpackungsgerechte Position innerhalb des Kartons 16 befördert. Das Ausschuborgan 42 ist zu diesem Zweck mit einer der Anzahl der Kammern 19 des Zwischenbehälters 18 entsprechenden Anzahl von langgestreckten Stößeln 43 versehen. Die Stößel 43 sind in der Formation der Kammern 19 angeordnet. Jeder Kammer 19 ist ein Stößel 43 zugeordnet. Der Querschnitt der Stößel 43 ist geringfügig kleiner als derjenige der Kammern 19, so daß die Zigaretten-Packungen 10 zuverlässig erfaßt werden.

Bei dem vorliegenden Ausführungsbeispiel ist ein Gegenhalter 44 auf der zum Ausschuborgan 42 gegenüberliegenden Seite der Zigaretten-Packungen 10 während der Einschubbewegung in den Karton 16 wirksam. Dieser Gegenhalter 44 ist mit einer Halteplatte 45 versehen, die auf der freien Seite an den aus dem Zwischenbehälter 18 austretenden Zigaretten-Packungen 10 anliegt. Der Gegenhalter 44 übt einen gewissen Gegendruck aus, der die Erhaltung der Formation der Zigaretten-Packungen bis zum Erreichen der Endposition innerhalb des Kartons 16 gewährleistet. Der Gegenhalter 44 wird durch eine Schubstange 46 betätigt und tritt über die zum Füllmundstück 38 gegenüberliegende, ebenfalls offene Seite des Kartons 16 in diesen ein. Sobald die Zigaretten-Packungen 10 bei der Ausschubbewegung an der Halteplatte 45 anliegen, wird der Gegenhalter 44 synchron mit der Bewegung des Ausschuborgans 42 zurückbewegt.

Durch das in Bewegungsrichtung der Zigaretten-Packungen 10 konvergierende Führungsorgan 40 und das entsprechend ausgebildete Füllmundstück 38 werden die Zigaretten-Packungen 10 unter Überwindung der durch die Vertikalwände 25 und Horizontalwände 26 gegebenen Abständen bis zur Dichtlage aneinander zusammengeführt.

Eine Mehrzahl von Zischenbehältern 18 wird bei der Erfindung im Kreislauf gefördert. Von dem Bandförderer 34 wird der gefüllte Zwischenbehälter 18 auf einen Träger 47 im Bereich der Übergabestation 35 übergeben. Der Träger 47 ist mit einem Tragschenkel 48 zur Aufnahme des Zwischenbehälters 18 versehen. Der Tragschenkel 48 ist Teil eines auf- und abbewegbaren Huborgans 49. Auf dem Tragschenkel 48 befinden sich Endlosförderer 50, die den Zwischenbehälter 18 in die korrekte Position bewegen. In Fig. 2 wird die Stellung des Zwischenbehälters 18 für den Ausschub der Zigaretten-Packungen 10 gezeigt. Diese liegt demnach unterhalb der Ebene des Bandförderers 34.

Nach dem Entleeren wird der Zwischenbehälter 18 durch das Huborgan 49 weiter abgesenkt bis auf die Ebene eines Rückförderers 51. Dieser transportiert die leeren Zwischenbehälter 18 zurück in die Füllstation 27.

Die Füllstation 27 ist ebenfalls in besonderer Weise ausgebildet. Ein Vertikalförderer 52 hebt die leeren Zwischenbehälter 18 vom Rückförderer 51 ab und transportiert sie durch Aufwärtsbewegung auf die Beladungsebene. Diese Aufwärtsbewegung geht schrittweise vonstatten, nämlich entsprechend der Füllung der Lagen der Kammern 19. Zu diesem Zweck wird jeweils ein Zwischenbehälter 18 gegen die Unterseite eines sich in der Füllposition befindenden Zwischenbehälters 18 gefahren. Die weitere schrittweise Aufwärtsbewegung nach Maßgabe des Füllvorgangs wird dann durch den darunter befindlichen Zwischenbehälter 18 durch entsprechende Aufwärtsbewegung des Vertikalförderers 52 bewirkt. Wenn der betreffende Zwischenbehälter 18 vollständig gefüllt ist, wird er auf die Höhe des Bandförderers 34 angehoben und durch den Schieber 33 abtransportiert. Zugleich gelangt der darunterliegende Zwischenbehälter 18 in die Füllposition. Unmittelbar danach kehrt der Vertikalförderer 52 in die untere Position zur Aufnahme eines weiteren Zwischenbehälters 18 zurück. Währenddessen wird der Zwischenbehälter 18 in der Füllposition durch Tragklinken 53 gehalten. Diese werden selbsttätig außer Eingriff bewegt, wenn der nächste Zwischenbehälter 18 von unten zugeführt wird.

Die in der beschriebenen Weise gefüllten Kartons 16 werden durch Falten der Faltlappen 36 geschlossen und sodann abtransportiert.

## Patentansprüche

1. Einrichtung zum Einführen von Klein-Packungen (10), insbesondere Zigaretten-Packungen, in einen Großbehälter, insbesondere einen Karton (16), wobei die Packungen (10) innerhalb des Großbehälters in Reihen bzw. Lagen ausgerichtet sind, mit folgenden Merkmalen:
a) die Einrichtung weist einen Zwischenbehälter (18) auf, in den die Packungen einförderbar und aus welchem sie in den Großbehälter überführbar sind,
b) der Zwischenbehälter (18) weist mehrere Kammern (19) auf, die durch übereinanderliegende Horizontalwände (26) begrenzt sind und die zur Aufnahme je einer aus mehreren Packungen (10) bestehenden Packungs-Gruppe (20) vorgesehen sind,
c) die Kammern (19) sind zum Ausschub von zu Gruppen (20) zusammengefaßten, dem Inhalt eines Großbehälters entsprechenden Packungen (10) und zum Einschub in den Großbehälter an einander gegenüberliegenden Enden offen,
d) zum Ausschub aus dem Zwischenbehälter (18) und zum Einschub in den mit einer offenen Seite dem Zwischenbehälter Zugekehrten Großbehälter ist ein Ausschuborgan (42) vorgesehen, dessen Stößel (43) an einer dem Großbehälter gegenüberliegenden offenen Seite des Zwischenbehälters in letzteren eintreten,
**gekennzeichnet durch** folgende Merkmale:
e) der Zwischenbehälter (18) weist zur Begrenzung der Kammern (19) auch Vertikalwände (25) auf, derart, daß die Kammern (19) nach Maßgabe der Formation der Packungen (10) innerhalb des Großbehälters in Reihen übereinander und auch nebeneinander angeordnet sind,
f) zum Ausschieben der Packungen (10) treten die Stößel (43) in Axialrichtung der Kammern (19) durch diese hindurch.

2. Einrichtung nach Anspruch 1, dadurch gekennzeichnet, daß die Anzahl der insgesamt in den Zwischenbehälter (18) einförderbaren Packungen (10) dem Inhalt eines oder mehrerer Großbehälter entspricht und daß der freie Innenquerschnitt und die Länge der Kammern (19) jeweils dem Querschnitt und der Länge einer Packungs-Gruppe (20) entsprechen.

3. Einrichtung nach Anspruch 1 oder 2, dadurch gekennzeichnet, daß das Ausschuborgan (42) eine der Anzahl der in einem Arbeitstakt zu entleerenden Kammern (19) entsprechende Anzahl der Stößel (43) und in der Formation der Kammern aufweist.

4. Einrichtung nach Anspruch 1 oder einem der weiteren Ansprüche, dadurch gekennzeichnet, daß die Kammern (19) zur Aufnahme einer Packungs-Gruppe (20) aus mehreren, insbesondere zwei übereinander angeordneten Packungs-Reihen (17) bemessen sind, wobei quaderförmige Packungen (10) vorzugsweise mit der Längserstreckung quer zur Axialrichtung der Kammern (19) gerichtet sind.

5. Einrichtung nach Anspruch 1 oder einem der weiteren Ansprüche, dadurch gekennzeichnet, daß ein fortlaufender Packungsstrang (15) entsprechend dem Füllquerschnitt der Kammern (19) nacheinander in die Kammern (19) bis zur Füllung derselben einförderbar ist.

6. Einrichtung nach Anspruch 5, dadurch gekennzeichnet, daß der Packungsstrang (15) dem Zwischenbehälter (18) durch einen Zuförderer (28) zuführbar ist, der vor einer jeweils zu füllenden Kammer (19) mündet.

7. Einrichtung nach Anspruch 6, dadurch gekennzeichnet, daß Zwischenbehälter (18) und Zuförderer (28) wenigstens im Bereich der Mündung desselben relativ zueinander bewegbar sind zum Füllen der Kammern (19) nacheinander.

8. Einrichtung nach Anspruch 7, dadurch gekennzeichnet, daß der Zuförderer (28) relativ zum Zwischenbehälter (18) bewegbar ist, wenigstens durch Verschwenken in horizontaler Ebene zum Füllen von in einer Ebene nebeneinander angeordneten Kammern (19).

9. Einrichtung nach Anspruch 7, dadurch gekennzeichnet, daß der Zwischenbehälter (18) taktweise relativ zur Mündung des Zuförderers (28) in horizontaler und/oder vertikaler Richtung bewegbar ist.

10. Einrichtung nach Anspruch 1 oder einem der weiteren Ansprüche, dadurch gekennzeichnet, daß der gefüllte Zwischenbehälter (18) aus einer Füllstation (27) durch Quertransport einer Übergabestation (35) zuführbar ist, in der der Zwischenbehälter (18) in exakter Relativstellung zu einem offenen Karton (16) positioniert ist.

11. Einrichtung nach Anspruch 1 oder einem der weiteren Ansprüche, dadurch gekennzeichnet, daß die Zwischenbehälter (18) in der Füllstation (27) von unten her nacheinander einer Füllposition zuförderbar sind, wobei der sich jeweils in Füllstellung befindende Zwischenbehälter (18) durch einen sich darunter befindenden Zwischenbehälter (18) entsprechend dem Füllprozeß taktweise anhebbar ist.

12. Einrichtung nach Anspruch 11, dadurch gekennzeichnet, daß entleerte Zwischenbehälter (18) auf einem unterhalb der Füllstellung verlaufenden Rückförderer (51) der Füllstation (27) zuförderbar und von einem Vertikalförderer (52) nacheinander bis auf die Höhe der Füllstellung anhebbar sind.

## Claims

1. Apparatus for introducing small packs (10), in particular cigarette packs, into a large container, in particular a carton (16), the packs (10) being aligned in rows or layers within the large container, having the following features:
a) the apparatus has an intermediate container (18) into which the packs can be conveyed and from which they can be transferred into the large container,
b) the intermediate container (18) has a plurality of chambers (19) which are bounded by horizontal walls (26) located one on top of the other and which are provided for receiving in each case one pack group (20) comprising a plurality of packs (10),
c) the chambers (19) are open at mutually opposite ends for the purposes of pushing out packs (10) which have been combined to form groups (20) and correspond to the contents of a large container and pushing them into the large container,
d) provided for the purposes of pushing out of the intermediate container (18) and pushing into the large container, which has an open side facing the intermediate container, is a push-out member (42) whose push rods (43) pass into the intermediate container on an open side of the latter, which is located opposite the large container, characterized by the following features:
e) the intermediate container (18) also has vertical walls (25) for bounding the chambers (19), such that the chambers (19) are arrqanged in rows one on top of the other and also one beside the other within the large container in accordance with the formation of the packs (10),
f) for the purpose of pushing out the packs (10), the push rods (43) pass through the chambers (19) in the axial direction thereof.

2. Apparatus according to Claim 1, characterized in that the number of packs (10) which can be conveyed altogether into the intermediate container (18) corresponds to the contents of one or more large containers, and in that the free inner cross-section and the length of the chambers (19) correspond in each case to the cross-section and the length of a pack group (20).

3. Apparatus according to Claim 1 or 2, characterized in that the push-out member (42) has a number of push rods (43) which corresponds to the number of chambers (19) which are to be emptied in one operating cycle, the push rods being in the formation of the chambers.

4. Apparatus according to Claim 1 or one of the further claims, characterized in that the chambers (19) are dimensioned for receiving a pack group (20) made up of a plurality of, in particular two, pack rows (17) arranged one on top of the other, cuboidal packs (10) preferably being directed with the longitudinal extent transverse with respect to the axial direction of the chambers (19).

5. Apparatus according to Claim 1 or one of the further claims, characterized in that a continuous line of packs (15) can be conveyed in succession, corresponding to the filling cross-section of the chambers (19), into the chambers (19) until the latter are filled.

6. Apparatus according to Claim 5, characterized in that the line of packs (15) can be fed to the intermediate container (18) by a feed conveyor (28) which opens out in front of a chamber (19) which is to be filled in each case.

7. Apparatus according to Claim 6, characterized in that the intermediate container (18) and feed conveyor (28) can be moved relative to one another, at least in the region of the opening of said feed conveyor, for the purpose of filling the chambers (19) in succession.

8. Apparatus according to Claim 7, characterized in that the feed conveyor (28) can be moved relative to the intermediate container (18) at least by pivoting in the horizontal plane for the purpose of filling chambers (19) arranged one beside the other in one plane.

9. Apparatus according to Claim 7, characterized in that the intermediate container (18) can be moved at intervals in the horizontal and/or vertical direction relative to the opening of the feed conveyor (28).

10. Apparatus according to Claim 1 or one of the furth4r claims, characterized in that the filled intermediate container (18) can be fed from a filling station (27), by transverse transportation, to a transfer station (35), in which the intermediate container (18) is positioned in a precise position relative to an open carton (16).

11. Apparatus according to Claim 1 or one of the further claims, characterized in that, in the filling station (27), the intermediate containers (18) can be conveyed in succession, from below, to a filling position, it being possible for the intermediate container (18) which is located in the filling position in each case to be raised at intervals, in accordance with the filling process, by an intermediate container (18) located beneath it.

12. Apparatus according to Claim 11, characterized in that emptied intermediate containers (18) can be conveyed to the filling station (27) on a return conveyor (51) running beneath the filling position and can be raised in succession by a vertical conveyor (52) up to the level of the filling position.

## Revendications

1. Dispositif d'introduction de petits paquets (10), en particulier de paquets de cigarettes, dans un gros récipient, en particulier un carton (16), les paquets (10) étant orientés en rangées ou en couches à l'intérieur du gros récipient, avec les caractéristiques suivantes :
a) le dispositif présente un récipient intermédiaire (18) dans lequel les paquets sont susceptibles d'être insérés et d'où ils peuvent être transférés dans le grand récipient,
b) le récipient intermédiaire (18) présente plusieurs chambres (19), délimitées par des parois horizontales (26) situées les unes au-dessus des autres,et prévues pour recevoir chacune un groupe de paquets (20) constitué de plusieurs paquets (10),
c) les chambres (19) sont ouvertes pour permettre l'expulsion de paquets (10) regroupés en groupes (20) et correspondant au contenu d'un gros récipient et pour permettre l'insertion dans le gros récipient, aux extrémités mutuellement opposées,
d) pour assurer l'expulsion hors du récipient intermédiaire (18) et l'introduction dans le gros récipient tourné par un côté ouvert vers le récipient intermédiaire, il est prévu un organe d'expulsion (42) dont les poussoirs (43) pénètrent dans le récipient intermédiaire sur un côté ouvert de celui-ci opposé au gros récipient,
caractérisé par les propriétés ci-après :
e) le récipient intermédiaire (18) présente, pour délimiter les chambres (19), également des parois verticales (25) de manière que les chambres (19) soient en fonction de la formation des paquets à l'intérieur du gros récipient disposées rangées les unes au-dessus des autres et également les unes à côté des autres,
f) les poussoirs (43), pour assurer l'expulsion des paquets (10), pénètrent dans les chambres (19), dans la direction axiale de celles-ci.

2. Dispositif selon la revendication 1, caractérisé par le fait que le nombre des paquets (10) pouvant être introduits par transport globalement dans le récipient intermédiaire (18) correspond au contenu d'un ou plusieurs grands récipients, et que la section transversale intérieure libre et la longueur des chambres (19) correspondent respectivement à la section transversale et à la longueur d'un groupe de paquets (20).

3. Dispositif selon la revendication 1 ou la revendication 2, caractérisé par le fait que l'organe d'expulsion (42) présente un nombre de poussoirs (43) correspondant au nombre des chambres (19) à vider dans la durée d'une phase cadencée opératoire et dans la formation des chambres.

4. Dispositif selon la revendication 1 ou l'une des autres revendications, caractérisé par le fait que les chambres (19) sont dimensionnées pour recevoir un groupe de paquets (20) constitué d'une pluralité et en particulier de deux rangées de paquets (17) disposées l'une au-dessus de l'autre, des paquets (10) parallélépipédiques étant orientés de préférence avec leur longueur orientée transversalement par rapport à la direction axiale des chambres (19).

5. Dispositif selon la revendication 1 ou l'une des autres revendications, caractérisé par le fait qu'un tronçon de paquets (15) en progression continue peut être introduit de manière correspondante à la section transversale de remplissage des chambres (19), les uns après les autres dans les chambres (19) jusqu'à ce que celles-ci soient remplies.

6. Dispositif selon la revendication 5, caractérisé par le fait que le tronçon de paquets (15) peut être amené au récipient intermédiaire (18) au moyen d'un transporteur d'amenée (28) qui débouche devant une chambre respective des chambres (19) à remplir.

7. Dispositif selon la revendication 6, caractérisé par le fait que des récipients intermédiaires (18) et des transporteurs d'amenée (28) sont déplaçables les uns par rapport aux autres au moins dans la zone de l'embouchure de celui-ci, afin de remplir les chambres (19) les unes après les autres.

8. Dispositif selon la revendication 7, caractérisé par le fait que le transporteur d'amenée (28) est déplaçable par rapport au récipient intermédiaire, au moins par pivotement dans le plan vertical pour remplir des chambres (19) disposées les unes à côté des autres dans un plan.

9. Dispositif selon la revendication 7, caractérisé par le fait que le récipient intermédiaire (18) est déplaçable de façon cadencée par rapport à l'embouchure du transporteur d'amenée (28), dans une direction horizontale et/ou verticale.

10. Dispositif selon la revendication 1 ou l'une des autres revendications, caractérisé par le fait que le récipient intermédiaire (18) rempli peut être amené depuis un poste de remplissage (27), par un transport vertical, à un poste de transfert (35) dans lequel le récipient intermédiaire (18) est positionné dans une position relative précise par rapport à un carton (16) ouvert.

11. Dispositif selon la revendication 1 ou l'une des autres revendications, caractérisé par le fait que les récipients intermédiaires (18) sont susceptibles d'être amenés au poste de remplissage (27) par le dessous, les uns après les autres, à une position de remplissage, le récipient intermédiaire (18) qui se trouve dans la position de remplissage pouvant être soulevé de façon cadencée au moyen d'un récipient intermédiaire (18) se trouvant au-dessous, de manière correspondante au processus de remplissage.

12. Dispositif selon la revendication 11, caractérisé par le fait que des récipients intermédiaires (18) vidés pouvent être amenés au poste de remplissage, sur un transporteur de retour (51) s'étendant au-dessous de la position de remplissage, et peuvent être soulevés les uns après les autres, jusqu'au niveau de la position de remplissage par un transporteur vertical (52).
